# EUROPÄISCHE PATENTSCHRIFT

(11) **EP 0 645 050 B1**
(45) Veröffentlichungstag und Bekanntmachung des Hinweises auf die Patenterteilung: **29.04.1998**
(21) Anmeldenummer: 93912553.0
(22) Anmeldetag: 02.06.1993
(51) Int. Cl.: H01H 29/22, H01H 11/02, H01H 29/04, H01H 29/06, H01H 9/54

(54) **QUECKSILBERFREIER FLÜSSIGKEITS-NEIGUNGSSCHALTER**
MERCURY-FREE POSITION SWITCH
INTERRUPTEUR DE POSITION SANS MERCURE

(30) Priorität: 05.06.1992 DE 4218560; 04.12.1992 DE 4240870
(43) Veröffentlichungstag der Anmeldung: 29.03.1995
(73) Patentinhaber: HAHN, Gustav, D-90522 Oberasbach (DE)
(72) Erfinder: HAHN, Gustav, D-90522 Oberasbach (DE)
(74) Vertreter: Merten, Fritz
(86) Internationale Anmeldenummer: DE9300474
(87) Internationale Veröffentlichungsnummer: WO9326025

(56) Entgegenhaltungen:
- EP-A- 0 043 058
- EP-A- 0 208 944
- DE-A- 3 739 193
- DE-U- 1 852 852
- DE-U- 9 106 526
- FR-A- 700 637
- FR-A- 2 146 376
- FR-A- 2 249 420
- FR-A- 2 579 008
- GB-A- 972 216
- US-A- 2 087 738
- US-A- 2 387 313
- US-A- 4 591 781
- EDN ELECTRICAL DESIGN NEWS Bd. 15, Nr. 2 , 15. Januar 1970 , NEWTON, MASSACHUSETTS US Seiten 53 - 58 F.W. KEAR 'TAKE A SECOND LOOK AT MERCURY SWITCHES'

## Beschreibung

Die Erfindung betrifft einen quecksilberfreien Flüssigkeits-Neigungsschalter mit den Merkmalen des Oberbegriffs des Anspruchs 1.

Flüssigkeits-Neigungsschalter, sogenannte Lageschalter oder Schwimmschalter, bestehend aus einem in ein Glasröhrchen, in dem ein Quecksilbertropfen eingefüllt ist, eingeschmolzenen Elektrodenpaar, sind lange bekannt. Je nach Lage des Schalters, bedingt z.B. durch den Stand einer Flüssigkeit, auf der er schwimmt, stellt der Quecksilbertropfen einen elektrischen Kontakt zwischen den Elektroden her und setzt dadurch direkt oder indirekt z.B. einen Pumpenmotor in Betrieb. Diese Schalter weisen eine große Zuverlässigkeit und eine hohe Betriebssicherheit auf. Da jedoch nicht auszuschließen ist, daß durch unsachgemäße Handhabung oder Entsorgung das Quecksilber unkontrolliert an die Umgebung abgegeben wird, wurde versucht, das Quecksilber in solchen Schalter durch ungiftige Flüssigkeiten zu ersetzen.

Die DE 91 06 526.7 U1 beschreibt beispielsweise einen solchen Schalter, bestehend aus einem Gehäuse aus einem Isolierstoff, wie z.B. Glas, mit mindestens zwei in das Gehäuse führenden Elektroden, wobei das Gehäuse teilweise mit einer elektrisch leitenden Flüssigkeit gefüllt ist, die je nach Lage des Flüssigkeits-Neigungsschalters einen Kontakt zwischen den Elektroden herstellt oder unterbricht, wobei den Elektroden eine elektronische Schaltung zugeordnet ist, die die Spannung unter der Zersetzungsspannung der Flüssigkeit hält und wobei die Schaltung u.a. aus Widerständen und Halbleiterschaltern besteht und bei Kontakt der Elektroden genügend Strom zum Einschalten eines Aggregats fließen läßt.

Die FR-A-700637, die US-A-2 087 738 und der Artikel "Take a second look at mercury switches" aus den Electrical design news, vol. 15 vom 15.01.70 zeigen Quecksilberneigungsschalter, bei denen mit Glas ummantelte Elektroden vorhanden sind. Die GB-A-9722216 offenbart eine nicht-wäßrige Flüssigkeit für quecksilberfreie Flüssigkeits-Neigungsschalter, in der Sulfat vorhanden sein kann. Die US-A-2 387 313 offenbart ein Elektrolyt für einen quecksilberfreien Flüssigkeits-Neigungsschalter aus einem Ethanol-Wasser-Gemisch in dem vorzugsweise ein alkalisches Halogen gelöst ist.

Aufgabe der Erfindung ist es, einen Schalter der zuletzt beschriebenen Art zu schaffen, der eine verlängerte Lebensdauer und einen exakt festlegbaren Schaltpunkt bei einem zuverlässigen Schaltverhalten aufweist und der minimale Schalthysteresen besitzt. Aufgabe der Erfindung ist es weiter, einen quecksilberfreien Flüssigkeits-Neigungsschalter zu schaffen, der an verschiedene Schaltungen für Wechselspannung und Gleichstrom adaptiert werden kann.

Diese Aufgabe wird mit den im Anspruch 1 bzw. 2 gennanten Merkmalen gelöst. Fortbildungen und besondere Ausführungen der Erfindung sind in den jeweils weiteren Ansprüchen umfaßt.

Erfindungsgemäß erfolgt bei einem quecksilberfreien Flüssigkeits-Neigungsschalter, bestehend aus einem Gehäuse aus einem Isolierstoff, wie z.B. Glas, mit mindestens zwei in das Gehäuse führenden drahtförmigen, geraden oder gebogenen Elektroden, wobei das Gehäuse teilweise mit einer elektrisch leitenden Flüssigkeit gefüllt ist, die je nach Lage des Flüssigkeits-Neigungsschalters einen Kontakt zwischen den Elektroden herstellt oder unterbricht und bei dem wenigstens eine Elektrode an ihrer Austrittstelle in das Gehäuseinnere mit einem Isoliermaterial umgeben ist, der Schaltvorgang bei Flüssigkeitskontakt in einem Abstand von der Gehäusewand bei Kontaktgabe und Kontakttrennung schlagartig. Kriechströme sind nahezu unterdrückt, die Flüssigkeit kommt bei einer Lageveränderung des Schalters plötzlich mit dem Elektrodenmaterial in Kontakt, der ebenso plötzlich abreißt.

Als vorteilhaft hat es sich erwiesen, wenn die wenigstens eine Elektrode ein Stück aus dem Isoliermaterial herausragt und die Länge des isolierten Abschnitts der Elektrode wenigstens die Hälfte der Strecke zwischen ihrer Austrittstelle in das Gehäuseinnere und dem Punkt an der Gehäuseinnenwand beträgt, auf den die Elektrode gerichtet ist.

Die elektrisch leitende Flüssigkeit besteht bei einem Betrieb mit Gleichstrom aus 95 bis 98 Gewichts-% Alkohol, wie Methanol, Ethanol, Propanol oder einem Gemisch aus diesen und 2 bis 5 Gewichts-% Wasser, wobei in einem Liter dieses Alkohol-Wasser-Gemisches 700 bis 1200 µg eines Salzes mit einer Sulfatgruppe gelöst sind. Bei einem Betrieb mit Wechselstrom besteht sie aus 50 bis 97 Gewichts-% Alkohol, wie Methanol, Ethanol, Propanol oder einem Gemisch aus diesen und 3 bis 50 Gewichts-% Wasser, wobei in einem Liter dieses Alkohol-Wasser-Gemisches 16 bis 280 mg eines Salzes mit einer Sulfatgruppe gelöst sind.

Als hervorragend verwendbar hat sich als Salz Natriumhydrogensulfatmonohydrat erwiesen.

Der erfindungsgemäße Schalter kann beispielsweise hergestellt werden durch die Schritte:
- an Eisen-Nickelelektroden werden drahtförmige, gerade oder gebogene Platinelektroden angepunktet,
- die Schweißstellen und ein Teil der Platinelektroden werden mit Isolierglas umhüllt,
- die so verbundenen Elektroden werden im Bereich der Schweißstellen in ein vorgefertigtes Glasröhrchen. eingeschmolzen und verschließen dieses von einem Ende, wobei die Platinelektroden in das Glasröhrchen hineinragen und dieses an dem entgegengesetzten anderen Ende einen Einfüllstutzen aufweist,
- durch den Einfüllstutzen wird eine elektrisch leitende Flüssigkeit eingefüllt,
- der im Glasröhrchen verbliebene Sauerstoff wird ggf. durch Stickstoff ersetzt,
- der Einfüllstutzen wird entfernt und das Glasröhrchen wird verschlossen.

Ein anderes Herstellungsverfahren umfaßt folgende Schritte:
- an Eisen-Nickelelektroden werden drahtförmige, gerade oder gebogene Platinelektroden angepunktet,
- die Schweißstellen und ein Teil der Platinelektroden werden mit Isolierglas umhüllt,
- eine der verbundenen Elektroden wird im Bereich der Schweißstelle in ein vorgefertigtes Glasröhrchen eingeschmolzen und verschließt dieses von einem Ende, wobei die Platinelektrode in das Glasröhrchen hineinragt und dieses an dem entgegengesetzten anderen Ende einen gegenüber dem Glasröhrchen verjüngten Einfüllstutzen aufweist,
- durch den Einfüllstutzen wird eine elektrisch leitende Flüssigkeit eingefüllt,
- der im Glasröhrchen verbliebene Sauerstoff wird ggf. durch Stickstoff ersetzt,
- das Glasröhrchen wird durch Einsetzen und Einschmelzen der zweiten verbundenen Elektrode in den Einfüllstutzen in einem Abstand zu dem Glasröhrchen verschlossen, wobei die Platinelektrode in das Glasröhrchen ragt.

Den Elektroden des erfindungsgemäßen Flüssigkeits-Neigungsschalters können verschiedene elektronische Schaltungen zugeordnet werden, wobei diese wenigstens ein Halbleiterbauelement besitzen, das zum Schließen oder Öffnen eines Schaltkreises dient.

Bei Anlegen von Wechselstrom, wobei die volle Netzspannung direkt angelegt werden kann, ist das Halbleiterbauelement vorteilhafterweise ein TRIAC und ein weiteres Halbleiterbauelement ist zwischen eine Elektrode und das erste Halbleiterbauelement geschaltet, wobei das zweite Halbleiterbauelement vorteilhafterweise, ein DIAC ist. Zu der Verbindung der Elektrode mit dem zweiten Halbleiterbauelement ist vorteilhafterweise ein Kondensator parallel geschaltet.

Erfolgt die Schaltung mit Gleichstrom, ist das Halbleiterbauelement vorteilhafterweise ein FET (Feldeffekttransistor) oder ein Transistor. Dem Halbleiterbauelement ist vorteilhafterweise wenigstens ein Widerstand und/oder Kondensator vorgeschaltet. Dem FET (Feldeffekttransistor) kann ein Wechselrichter (Linear-IC) vorgeschaltet sein.

Die Elektroden des erfindungsgemäßen Schalters bestehen vorteilhafterweise aus Platin. Sie können jedoch auch aus Kohlenstoff, einer Kohlenstoffverbindung oder einem mit Kohlenstoff vermischten Material oder einem elektrisch leitenden Kunststoff bestehen.

Das Gehäuse ist ein hermetisch verschlossenes Glasröhrchen oder Kunststoffröhrchen, in dem neben der Flüssigkeit ein Gas, beispielsweise Stickstoff, vorhanden ist. Das Gehäuse kann innen mit Silikon beschichtet sein. Vorteilhafterweise ist es ein gebogenes oder geknicktes Röhrchen oder ein hohler Ring, wobei das Gehäuse wenigstens eine Einschnürung zur Dämpfung der Bewegung der Flüssigkeit aufweisen kann.

Im Folgenden wird die Erfindung beispielhaft anhand von Zeichnungen näher beschrieben. Dabei zeigen:
- Fig. 1) bis Fig. 5): verschiedene Ausführungen eines erfindungsgemäßen Schalters;
- Fig. 6): ein Schaltbild einer Ausführungsform der Erfindung für Wechselspannung;
- Fig. 7): eine erste Ausführung einer Schaltung eines quecksilberfreien Flüssigkeits-Neigungsschalters für Gleichstrom;
- Fig. 8): eine zweite Ausführung einer Schaltung für Gleichstrom;
- Fig. 9): eine dritte Ausführung einer Schaltung für Gleichstrom;
- Fig. 10): eine vierte Ausführung einer Schaltung für Gleichstrom.

Eine erste Ausführung eines erfindungsgemäßen quecksilberfreien Flüssigkeits-Neigungsschalters zeigt Fig. 1. In einem Röhrchen 1 aus Glas ist eine der oben beschriebenen Flüssigkeiten 2 eingefüllt. Diese liegt entsprechend der Oberflächenspannung konkav auf dem Boden des Röhrchens 1. In axialer Richtung sind von beiden Seiten Elektroden 3, 4 in das Röhrcheninnere geführt, wobei beide Elektroden aus Eisen-Nickelelektroden 3', 4' bestehen, auf die Platinelektroden 3, 4 aufgepunktet sind. Die Eisen-Nickelelektroden 3', 4' stellen die Verbindung zu einer nicht gezeigten Schaltungsanordnung her, während die Platinelektroden 3, 4 mit der Flüssigkeit iun Berührung kommen. Die Stromführungselektrode 3, 3' ragt nur wenig in das Röhrcheninnere, während die Schaltelektrode 4, 4' den größeren Teil des Röhrchens 1 durchmißt und in einem passenden Schaltabstand zu der Stromführungselektrode endet. Die Schaltelektrode 4, 4' ist weitgehend von einem Isolierglas 5 ummantelt. Kippt der Schalter nach links, so läuft die Flüssigkeit in Richtung der stromführenden Elektrode 13 und schnappt schließlich durch Adhäsionskräfte auf die Schaltelektrode 4. Kippt der Schalter nach rechts, so wird der Stromfluß ebenso schlagartig wieder unterbrochen.

Der Schalter gemäß Fig. 2 entspricht im wesentlichen dem vorgenannten. Allerdings ist hier das Röhrchen 11 zur Einstellung des Schaltpunkts abgewinkelt und die Flüssigkeit befindet sich in dem abgewinkelten Bereich. Die Elektroden 13, 14 sind beide am anderen Ende des Röhrchens 11 angeordnet, wobei die Stromführungslektrode 13 von oben bis auf den Boden des Röhrchens 11 und die Schaltelektrode 14 schräg auf die Stromführungselektrode 13 zuläuft und in einem Abstand von dieser und dem Boden des Röhrchens 11 endet. Die Elektroden 13, 14 sind an ihrer Eintrittstelle in das Röhrchen mit Isolierglas ummantelt. Der Schaltvorgang verläuft, wie oben zu Fig. 1) beschrieben.

Die Schalter gemäß Fig. 3 ist ein Röhrchen 21, das mit der Flüssigkeit 22 fast vollständig gefüllt ist. Es ist nur eine kleine Blase 26 vorhanden. Hier sind kurze Elektroden 23, 24, die mit Isolierglas 25 ummantelt sind, vorhanden.

Fig. 4 offenbart ein Röhrchen 31, in dem ein Elektrodenpaar von einer Seite her eingeführt ist. Die Elektroden bestehen aus Eisen-Nickelelektroden 33', 34' auf die Platinelektroden 33, 34 aufgepunktet sind. Die Eisen-Nickelelektroden 33', 34' stellen die Verbindung nach außen her, während die Platinelektroden 33, 34 im Inneren des Röhrchens 31 mit der Schaltflüssigkeit 32 in Verbindung kommen. Die Elektroden sind über den größeren Teil ihrer Länge im Röhrchen 31 mit Isolierglas 35 umhüllt. Das aus dem Isolierglas 35 herausragende Enden der einen Platinelektrode 33 ist in Richtung auf die andere Platinelektrode 32, die sich ganz parallel zur Achse des Röhrchens erstreckt, abgeknickt.

Eine Ausführung des Schalters als hohler Ring 51 zeigt Fig. 5. Im oberen Bereich des Rings 51 sind, mit Isolierglas 55 ummantelte, Elektroden 53, 54 eingesetzt. Die Flüssigkeit 52 befindet sich im unteren Bereich des Rings 51, wobei eine Einschnürung 57 zur Dämpfung des Flüssigkeitsstroms vorhanden ist. Im unteren Bereich des Ringes befindet sich ebenfalls die Stromführungselektrode 58.

Eine Schaltung des erfindungsgemäßen quecksilberfreien Flüssigkeits-Neigungsschalters ist in Fig. 6 dargestellt. Es handelt sich hier um einen üblichen Stromkreis mit Wechselstromspannung von 220 V und einer maximalen Stromstärke von 3,5 Amp. Es soll mittels des Flüssigkeits-Neigungsschalters 61, in dem sich, wie oben beschrieben, eine Flüssigkeit 62, eine Stromführungselektrode 63 und eine Schaltelektrode 64 befinden, die beide an ihrer Eintrittstelle mit Isolierglas ummantelt sind, über einen TRIAC 68 ein Stromkreis zum Ein- und Ausschalten eines Aggregats, z.B. eines Pumpenmotors 66, geschlossen werden. In der gezeigten Position des Schalters 61 fließt kein Strom.

Kippt der Schalter 61 nach links, so wird der Stromkreis geschlossen und es kann Strom durch den Schalter 61 fließen. Nach dem Schließen des Schalters 61 liegt nun zu dem Schaltkreis des TRIACS 68 der Stromkreis Kondensator 69 und Schalter 61 parallel. Zu dem Spannungsteilgebilde Kondensator 69 und Schalter 61 kann nun am Punkt X ein Signal abgegriffen werden, welches über einen DIAC 67 der Steuerleitung des TRIACS 68 zugeführt wird, der daraufhin den Stromkreis über den Motor 66 und den TRIAC 68 schließt. Durch die Verwendung des DIACS 67, kann der Strom, der notwendigerweise über den Schalter 61 läuft und für das Durchschalten des TRIACS 68 erforderlich ist, gering gehalten werden. Kippt der Schalter 61 wieder zurück, liegt keine Spannung mehr am Punkt X, der TRIAC 68 kann über den DIAC 67 nicht mehr durchgeschaltet werden und der TRIAC 68 sperrt den Stromkreis für den Motor 66.

Die Schaltung gemäß Fig. 7 ist an eine Gleichstromquelle mit z.B. 12 V angeschlossen. In einer bestimmten Lage schließt der Flüssigkeits-Neigungsschalter 102 den Stromkreis zu einem FET (Feldeffekttransistor) 106. Dem FET 106 ist ein Widerstand 107 mit z.B. 2,2 M vorgeschaltet. Der FET 106 schaltet über ein Relais 104 eine Last 105, wobei hier eine Diode 103 parallel geschaltet ist. Die Diode 103, die den Rückstrom beim Abschalten des Relais 104 vernichtet, kann entfallen, wenn kein Relais 104, sondern z.B. eine Lampe geschaltet wird.

Die Schaltung gemäß Fig. 8 ist ebenfalls an eine Gleichstromquelle mit z.B. 12 V angeschlossen. Der Flüssigkeits-Neigungsschalter 109 schaltet hier zu einem Transistor 115 durch, wobei dem Transistor 115 zwei Widerstände 110 mit z.B. 2,2 M und 330 k und ein Kondensator 114 vorgeordnet sind. Über den Transistor 115 wird ebenfalls ein Relais 112 und über dieses eine Last 113 geschaltet, wobei auch hier, wie bei Fig. 8 eine Diode 111 vorgesehen ist.

Bei der Schaltung gemäß Fig. 9, die ebenfalls an eine Gleichstromquelle mit z.B. 12 V angeschlossen ist, schließt der Flüssigkeits-Neigungsschalter 123 den Stromkreis zu einem FET 124, wobei hier ein Wechselrichter (Linear IC) 121 parallel geschaltet ist, der die Gleichspannung ständig umpolt und somit eine Elektrolyse im Flüssigkeits-Neigungsschalter 123 verhindert. Der FET 124 schaltet eine Lampe 126. Zur Regulierung sind verschiedene Widerstände 117 (z.B. mit 10 M vor dem Flüssigkeits-Neigungsschalter 123), 119 (z.B. mit 100 k vor dem Wechselrichter), 120 (z.B. mit 100 k zwischen Lampe 126 und Wechselrichter 121), 122 (z.B. mit 100 k vor dem Wechselrichter 121), 125 (z.B. mit 1 M zwischen Flüssigkeits-Neigungsschalter 123, bzw. Wechselrichter 121 und FET 124) und ein Kondensator 118 (zwischen Stromquelle und Flüssigkeits-Neigungsschalter 123), wie dargestellt, zwischen-, parallel- oder vorgeschaltet.

Die Schaltung gemäß Fig. 10, die an einer Gleichstromquelle mit z.B. 10 -50 V angeschlossen ist, zeigt einen mit einer Last 128 und einem FET 129, über den zur Last 128 durchgeschaltet werden kann, verbundenen Flüssigkeits-Neigungsschalter 133, zu dem bei geschlossenem Stromkreis zueinander parallel geschaltete Elemente, nämlich ein Kondensator 131, eine Zener-Diode und ein Widerstand 134, parallel geschaltet sind.

## Patentansprüche

1. Quecksilberfreier Flüssigkeits-Neigungsschalter, bestehend aus einem Gehäuse (1, 11, 21, 31, 51) aus einem Isolierstoff, wie z.B. Glas, mit mindestens zwei in das Gehäuse (1, 11, 21, 31, 51) führenden drahtförmigen, geraden oder gebogenen Elektroden, wobei das Gehäuse (1, 11, 21, 31, 51) teilweise mit einer elektrisch leitenden Flüssigkeit gefüllt ist, die je nach Lage des Flüssigkeits-Neigungsschalters einen Kontakt zwischen den Elektroden herstellt oder unterbricht,
**dadurch gekennzeichnet,**
daß wenigstens eine Elektrode an ihrer Austrittstelle in das Gehäuseinnere mit einem Isoliermaterial umgeben ist und der Schaltvorgang bei Flüssigkeitskontakt in einem Abstand von der Gehäusewand bei Kontaktgabe und Kontakttrennung schlagartig erfolgt,
und daß die elektrisch leitende Flüssigkeit bei einem Betrieb mit Gleichstrom aus 95 bis 98 Gewichts-% Alkohol, wie Methanol, Ethanol, Propanol oder einem Gemisch aus diesen und 2 bis 5 Gewichts-% Wasser besteht, wobei in einem Liter Alkohol-Wasser-Gemisch 700 bis 1200 µg eines Salzes mit einer Sulfatgruppe gelöst sind.

2. Quecksilberfreier Flüssigkeits-Neigungsschalter, bestehend aus einem Gehäuse (1, 11, 21, 31, 51) aus einem Isolierstoff, wie z.B. Glas, mit mindestens zwei in das Gehäuse (1, 11, 21, 31, 51) führenden drahtförmigen, geraden oder gebogenen Elektroden, wobei das Gehäuse (1, 11, 21, 31, 51) teilweise mit einer elektrisch leitenden Flüssigkeit gefüllt ist, die je nach Lage des Flüssigkeits-Neigungsschalters einen Kontakt zwischen den Elektroden herstellt oder unterbricht,
**dadurch gekennzeichnet,**
daß wenigstens eine Elektrode an ihrer Austrittstelle in das Gehäuseinnere mit einem Isoliermaterial umgeben ist und der Schaltvorgang bei Flüssigkeitskontakt in einem Abstand von der Gehäusewand bei Kontaktgabe und Kontakttrennung schlagartig erfolgt,
und daß die elektrisch leitende Flüssigkeit bei einem Betrieb mit Wechselstrom aus 50 bis 97 Gewichts-% Alkohol, wie Methanol, Ethanol, Propanol oder einem Gemisch aus diesen und 3 bis 50 Gewichts-% Wasser besteht, wobei in einem Liter Alkohol-Wasser-Gemisch 16 bis 280 mg eines Salzes mit einer Sulfatgruppe gelöst sind.

3. Quecksilberfreier Flüssigkeits-Neigungsschalter nach Anspruch 1 oder 2,
**dadurch gekennzeichnet,**
daß die wenigstens eine Elektrode ein Stück aus dem Isoliermaterial herausragt und die Länge des isolierten Abschnitts der Elektrode wenigstens die Hälfte der Strecke zwischen ihrer Austrittstelle in das Gehäuseinnere und dem Punkt an der Gehäuseinnenwand beträgt, auf den die Elektrode gerichtet ist.

4. Quecksilberfreier Flüssigkeits-Neigungsschalter nach Anspruch 1 oder 2,
**dadurch gekennzeichnet**,
daß das Salz Natriumhydrogensulfatmonohydrat ist.

5. Quecksilberfreier Flüssigkeits-Neigungsschalter nach einem der vorhergehenden Ansprüche,
wobei den Elektroden eine elektronische Schaltung zugeordnet ist,
und die Schaltung wenigstens ein Halbleiterbauelement umfaßt,
und das Halbleiterbauelement zum Schließen oder Öffnen eines Schaltkreises dient,
**dadurch gekennzeichnet**,
daß die Schaltung mit Netzspannung (Wechselstrom) erfolgt,
und daß das Halbleiterbauelement ein TRIAC (68) ist.

6. Quecksilberfreier Flüssigkeits-Neigungsschalter nach Anspruch 5,
**dadurch gekennzeichnet**,
daß ein weiteres Halbleiterbauelement zwischen eine Elektrode und das erste Halbleiterbauelement geschaltet ist.

7. Quecksilberfreier Flüssigkeits-Neigungsschalter nach Anspruch 6,
**dadurch gekennzeichnet,**
daß das zweite Halbleiterbauelement ein DIAC (67) ist.

8. Quecksilberfreier Flüssigkeits-Neigungsschalter nach Anspruch 6 oder 7,
**dadurch gekennzeichnet,**
daß zu der Verbindung der Elektrode (64) mit dem zweiten Halbleiterbauelement ein Kondensator (69) parallel geschaltet ist.

9. Quecksilberfreier Flüssigkeits-Neigungsschalter nach einem der Ansprüche 1 - 4,
wobei den Elektroden eine elektronische Schaltung zugeordnet ist,
und die Schaltung wenigstens ein Halbleiterbauelement umfaßt,
und das Halbleiterbauelement zum Schließen oder Öffnen eines Schaltkreises dient,
**dadurch gekennzeichnet,**
daß die Schaltung mit Gleichstrom erfolgt,
und daß das Halbleiterbauelement ein FET (Feldeffekttransistor) (6, 24, 29) ist.

10. Quecksilberfreier Flüssigkeits-Neigungsschalter nach einem der Ansprüche 1 - 4,
wobei den Elektroden eine elektronische Schaltung zugeordnet ist,
und die Schaltung wenigstens ein Halbleiterbauelement umfaßt,
und das Halbleiterbauelement zum Schließen oder Öffnen eines Schaltkreises dient,
**dadurch gekennzeichnet**,
daß die Schaltung mit Gleichstrom erfolgt,
und daß das Halbleiterbauelement ein Transistor (15) ist.

11. Quecksilberfreier Flüssigkeits-Neigungsschalter nach Anspruch 9 oder 10,
**dadurch gekennzeichnet**,
daß dem Halbleiterbauelement wenigstens ein Widerstand vorgeschaltet ist.

12. Quecksilberfreier Flüssigkeits-Neigungsschalter nach Anspruch 11,
**dadurch gekennzeichnet**,
daß dem Halbleiterbauelement ein Kondensator (14) vorgeschaltet ist.

13. Quecksilberfreier Flüssigkeits-Neigungsschalter nach Anspruch 9,
**dadurch gekennzeichnet**,
daß dem FET (Feldeffekttransistor) (24) ein Wechselrichter (Linear-IC) (21) vorgeschaltet ist.

14. Quecksilberfreier Flüssigkeits-Neigungsschalter nach einem der vorhergehenden Ansprüche,
**dadurch gekennzeichnet**,
daß die Elektroden (3, 4, 13, 14, 23, 24, 33, 34, 43, 44, 53, 54, 63, 64) aus Platin bestehen.

15. Quecksilberfreier Flüssigkeits-Neigungsschalter nach einem der Ansprüche 1 bis 13,
**dadurch gekennzeichnet**,
daß die Elektroden (3, 4, 13, 14, 23, 24, 33, 34, 43, 44, 53, 54, 63, 64) aus Kohlenstoff, einer Kohlenstoffverbindung oder einem mit Kohlenstoff vermischten Material bestehen.

16. Quecksilberfreier Flüssigkeits-Neigungsschalter nach einem der Ansprüche 1 bis 13,
**dadurch gekennzeichnet**,
daß die Elektroden (3, 4, 13, 14, 23, 24, 33, 34, 43, 44, 53, 54, 63, 64) aus einem elektrisch leitenden Kunststoff bestehen.

17. Quecksilberfreier Flüssigkeits-Neigungsschalter nach einem der vorhergehenden Ansprüche,
**dadurch gekennzeichnet,**
daß das Gehäuse (31, 41) innen mit Silikon beschichtet ist.

## Claims

1. A mercury-free liquid tilt switch, consisting of a casing (1, 11, 21, 31, 51) made of an insulating material such as glass, for example, comprising at least two filamentary, straight or curved electrodes leading into the casing (1, 11, 21, 31, 51), the casing (1, 11, 21, 31, 51) being partially filled with an electrically conductive liquid which makes or breaks a contact between the electrodes depending on the position of the liquid tilt switch, characterised in that at least one electrode is surrounded with an insulating material at its exit point into the interior of the casing and the switching operation takes place instantly upon liquid contact at a distance from the casing wall in the case of contact-making and contact-breaking, and in that, for operation with direct current, the electrically conductive liquid consists of 95 to 98 % by weight of alcohol, such as methanol, ethanol, propanol or a mixture of these, and 2 to 5 % by weight of water, 700 to 1200 µg of a salt with a sulphate group being dissolved in one litre of alcohol-water mixture.

2. A mercury-free liquid tilt switch, consisting of a casing (1, 11, 21, 31, 51) made of an insulating material such as glass, for example, comprising at least two filamentary, straight or curved electrodes leading into the casing (1, 11, 21, 31, 51), the casing (1, 11, 21, 31, 51) being partially filled with an electrically conductive liquid which makes or breaks a contact between the electrodes depending on the position of the liquid tilt switch, characterised in that at least one electrode is surrounded with an insulating material at its exit point into the interior of the casing and the switching operation takes place instantly upon liquid contact at a distance from the casing wall in the case of contact-making and contact-breaking, and in that, for operation with alternating current, the electrically conductive liquid consists of 50 to 97 % by weight of alcohol, such as methanol, ethanol, propanol or a mixture of these, and 3 to 50 % by weight of water, 16 to 280 mg of a salt with a sulphate group being dissolved in one litre of alcohol-water mixture.

3. A mercury-free liquid tilt switch according to Claim 1 or Claim 2, characterised in that part of the at least one electrode projects out of the insulating material and the length of the insulated portion of the electrode is at least half of the distance between its exit point into the casing interior and the point on the interior wall of the casing towards which the electrode is oriented.

4. A mercury-free liquid tilt switch according to Claim 1 or Claim 2, characterised in that the salt is sodium hydrogen sulphate monohydrate.

5. A mercury-free liquid tilt switch according to any preceding claim, wherein an electronic circuit is associated with the electrodes, and the circuit comprises at least one semiconductor component, and the semiconductor component is used to close or open a switching circuit, characterised in that the switching takes place with mains voltage (alternating current), and in that the semiconductor component is a TRIAC (68).

6. A mercury-free liquid tilt switch according to Claim 5, characterised in that another semiconductor component is connected between one electrode and the first semiconductor component.

7. A mercury-free liquid tilt switch according to Claim 6, characterised in that the second semiconductor component is a DIAC (67).

8. A mercury-free liquid tilt switch according to Claim 6 or Claim 7, characterised in that a capacitor (69) is connected in parallel with the connection of the electrode (64) to the second semiconductor component.

9. A mercury-free liquid tilt switch according to any of Claims 1 to 4, wherein an electronic circuit is associated with the electrodes, and the circuit comprises at least one semiconductor component, and the semiconductor component is used to close or open a switching circuit, characterised in that the switching takes place with direct current, and in that the semiconductor component is a FET (field-effect transistor) (6, 24, 29).

10. A mercury-free liquid tilt switch according to any one of Claims 1 to 4, wherein an electronic circuit is associated with the electrodes, and the circuit comprises at least one semiconductor component, and the semiconductor component is used to close or open a switching circuit, characterised in that the switching takes place with direct current, and in that the semiconductor component is a transistor (15).

11. A mercury-free liquid tilt switch according to Claim 9 or Claim 10, characterised in that at least one resistor is connected ahead of the semiconductor component.

12. A mercury-free liquid tilt switch according to Claim 11, characterised in that a capacitor (14) is connected ahead of the semiconductor component.

13. A mercury-free liquid tilt switch according to Claim 9, characterised in that an inverter (Linear-IC) (121) is connected ahead of the FET (field-effect transistor) (24).

14. A mercury-free liquid tilt switch according to any preceding claim, characterised in that the electrodes (3, 4, 13, 14, 23, 24, 33, 34, 43, 44, 53, 54, 63, 64) are made of platinum.

15. A mercury-free liquid tilt switch according to any of Claims 1 to 13, characterised in that the electrodes (3, 4, 13, 14, 23, 24, 33, 34, 43, 44, 53, 54, 63, 64) are made of carbon, a carbon compound or a material mixed with carbon.

16. A mercury-free liquid tilt switch according to any of Claims 1 to 13, characterised in that the electrodes (3, 4, 13, 14, 23, 24, 33, 34, 43, 44, 53, 54, 63, 64) are made of an electrically conductive plastics material.

17. A mercury-free liquid tilt switch according to any preceding claim, characterised in that the casing (31, 41) is coated internally with silicone.

## Revendications

1. Interrupteur à inclinaison à liquide du type sans mercure, comprenant un boîtier (1, 11, 21, 31, 51) en matière isolante, comme p.ex. du verre, avec au moins deux électrodes filamentaires droites ou pliées, conduisant au boîtier (1, 11, 21, 31, 51), le boîtier (1, 11, 21, 31, 51) étant rempli, partiellement, d'un liquide électroconducteur établissant ou interrompant un contact en fonction de la position de l'interrupteur à inclinaison à liquide, caractérisé en ce qu'au moins une électrode est enveloppée de matière isolante à son point de sortie vers l'intérieur du boîtier, en ce que le couplage lors d'un contact de liquide s'opère brusquement à une distance de la paroi du boîtier, tant lors de l'établissement que lors de la rupture du contact, et en ce que dans le cas d'un fonctionnement avec du courant continu, le liquide électroconducteur se compose de 95 à 98 % en poids d'alcool, tel que du méthanol, de l'éthanol, du propanol ou un mélange de ceux-ci, et de 2 à 5 % en poids d'eau, auquel cas 700 à 1200 pg d'un sel renfermant un groupe sulfate sont dissous dans un litre de mélange alcool-eau.

2. Interrupteur à inclinaison à liquide du type sans mercure, comprenant un boîtier (1, 11, 21, 31, 51) en matière isolante, comme p.ex. du verre, avec au moins deux électrodes filamentaires droites ou pliées, conduisant au boîtier (1, 11, 21, 31, 51), le boîtier (1, 11, 21, 31, 51) étant rempli, partiellement, d'un liquide électroconducteur établissant ou interrompant un contact en fonction de la position de l'interrupteur à inclinaison à liquide, caractérisé en ce qu'au moins une électrode est enveloppée de matière isolante à son point de sortie vers l'intérieur du boîtier, en ce que le couplage lors d'un contact de liquide s'opère brusquement, à une distance de la paroi du boîtier, tant lors de l'établissement que lors de la rupture du contact, et en ce que dans le cas d'un fonctionnement avec du courant alternatif, le liquide électroconducteur se compose de 50 à 97 % en poids d'alcool, tel que du méthanol, de l'éthanol, du propanol ou un mélange de ceux-ci, et de 3 à 50 % en poids d'eau, auquel cas 16 à 280 mg d'un sel renfermant un groupe sulfate sont dissous dans un litre de mélange alcool-eau.

3. Interrupteur à inclinaison à liquide du type sans mercure selon la revendication 1 ou 2, caractérisé en ce que l'électrode, étant au moins une, dépasse légèrement de la matière isolante, et en ce que la longueur de la partie isolée de l'électrode est d'au moins la moitié de la distance séparant son point de sortie vers l'intérieur du boîtier et le point de la paroi intérieure du boîtier sur lequel est dirigée l'électrode.

4. Interrupteur à inclinaison à liquide du type sans mercure selon la revendication 1 ou 2, caractérisé en ce que le sel est du monohydrate de bisulfate de sodium.

5. Interrupteur à inclinaison à liquide du type sans mercure selon l'une des revendications précédentes, dans lequel un montage électronique est associé aux électrodes, et où le montage comprend au moins un élément à semi-conducteur, l'élément à semi-conducteur servant à ouvrir ou fermer un circuit de commutation, caractérisé en ce que le montage fonctionne à la tension de réseau (courant alternatif) et en ce que l'élément à semi-conducteur est une TRIAC (68).

6. Interrupteur à inclinaison à liquide du type sans mercure selon la revendication 5, caractérisé en ce qu'un autre élément à semi-conducteur est mis en circuit entre une électrode et le premier élément à semi-conducteur.

7. Interrupteur à inclinaison à liquide du type sans mercure selon la revendication 6, caractérisé en ce que le deuxième élément à semi-conducteur est une DIAC (67).

8. Interrupteur à inclinaison à liquide du type sans mercure selon la revendication 6 ou 7, caractérisé en ce qu'un condensateur (69) est monté en parallèle avec la liaison de l'électrode (64) au deuxième élément à semi-conducteur.

9. Interrupteur à inclinaison à liquide du type sans mercure selon l'une des revendications 1-4, dans lequel un montage électronique est associé aux électrodes, et où le montage comprend au moins un élément à semi-conducteur, l'élément à semi-conducteur servant à ouvrir ou fermer un circuit de commutation, caractérisé en ce que le montage fonctionne au courant continu et en ce que l'élément à semi-conducteur est un FET (transistor à effet de champ) (6, 24, 29).

10. Interrupteur à inclinaison à liquide du type sans mercure selon l'une des revendications 1-4, dans lequel un montage électronique est associé aux électrodes, et où le montage comprend au moins un élément à semi-conducteur, et dans lequel l'élément à semi-conducteur sert à ouvrir ou fermer un circuit de commutation, caractérisé en ce que le montage fonctionne au courant continu et en ce que l'élément à semi-conducteur est un transistor (15).

11. Interrupteur à inclinaison à liquide du type sans mercure selon la revendication 9 ou 10, caractérisé en ce qu'au moins une résistance est montée en amont de l'élément à semi-conducteur.

12. Interrupteur à inclinaison à liquide du type sans mercure selon la revendication 11, caractérisé en ce qu'un condensateur (14) est monté en amont de l'élément à semi-conducteur.

13. Interrupteur à inclinaison à liquide du type sans mercure selon la revendication 9, caractérisé en ce qu'un onduleur (circuit intégré linéaire) (21) est monté en amont du FET (transistor à effet de champ) (24).

14. Interrupteur à inclinaison à liquide du type sans mercure selon l'une des revendications précédentes, caractérisé en ce que les électrodes (3, 4, 13, 14 23, 24, 33, 34, 43, 44, 53, 54, 63, 64) sont fabriquées en platine.

15. Interrupteur à inclinaison à liquide du type sans mercure selon l'une des revendications 1 à 13, caractérisé en ce que les électrodes (3, 4, 13, 14, 23, 24, 33, 34, 43, 44, 53, 54, 63, 64) sont fabriquées en carbone, dans un composé de carbone ou dans un matériau mélangé à du carbone.

16. Interrupteur à inclinaison à liquide du type sans mercure selon l'une des revendications 1 à 13, caractérisé en ce que les électrodes (3, 4, 13, 14, 23, 24, 33, 34, 43, 44, 53, 54, 63, 64) sont fabriquées dans un matériau synthétique électroconducteur.

17. Interrupteur à inclinaison à liquide du type sans mercure selon l'une des revendications précédentes, caractérisé en ce que le boîtier (31, 41) est revêtu, intérieurement, de silicone.
